# EUROPÄISCHE PATENTSCHRIFT

(11) **EP 0 280 142 B1**
(45) Veröffentlichungstag und Bekanntmachung des Hinweises auf die Patenterteilung: **27.09.1989**
(21) Anmeldenummer: 88102171.1
(22) Anmeldetag: 15.02.1988
(51) Int. Cl.: B65D 47/06

(54) **Verschluss für Behälter zur Aufnahme von fliessfähigem Füllgut**
Container closure for the storage of liquid products
Fermeture pour récipient contenant des produits liquides

(30) Priorität: 17.02.1987 DE 3704977
(43) Veröffentlichungstag der Anmeldung: 31.08.1988
(73) Patentinhaber: Schmalbach-Lubeca AG, 38112 Braunschweig (DE)
(72) Erfinder: Komischke, Karl-Heinz, D-3160 Lehrte (DE)
(74) Vertreter: Fricke, Joachim, Dr.

(56) Entgegenhaltungen:
- EP-A- 0 051 528
- DE-A- 3 104 561
- FR-A- 2 498 566
- US-A- 3 718 238

## Beschreibung

Die Erfindung betrifft einen Verschluß für Behälter zur Aufnahme von fließfähigem Füllgut, bestehend aus einem im wesentlichen starren Verschlußkappenkörper, der auf das Ende des Behälters fest abdichtend aufbringbar ist, und aus einer im wesentlichen starren Ausgießtülle, die auf einer Seite über eine Gelenklinie mit dem Kappenboden zwischen einer ausgeklappten Ausgießstellung und einer etwa in die Ebene des Kappenbodens eingeschwenkten Verschlußstellung schwenkbar und im übrigen über einen membranartigen flexiblen Wandabschnitt abdichtend mit dem Verschlußkappenkörper verbunden ist, wobei in der Verschlußstellung die Ausgießtülle schnappartig in Riegeleingriff mit am Verschlußkappenkörper angeordneten Riegelelementen und zumindestens ein Ende der Ausgießtülle zur abdichtenden Anlage an eine Dichtfläche im Inneren des Verschlußkappenkörpers gelangen.

Verschlüsse dieser Art sind z.B. aus der FR-OS 2 498 566 (entspricht der US-PS 4 440 327) bekannt. Wie z.B. aus Figur 8 dieser Druckschriften hervorgeht, ist die starre Ausgießtülle in der Schließstellung an ihren offenen Enden abgedichtet und ein Abschnitt des freien Öffnungsrandes der Ausgießtülle tritt in der Schließstellung schnappartig in Verriegelungseingriff mit einem entsprechenden Abschnitt auf der Innenseite der Umfangswand des Verschlußkörpers. Die Anordnung ist dabei so getroffen, daß die Ausgießtülle mit ihrer AuBenfläche in der Verschlußstellung im wesentlichen bündig mit der Außenfläche des Kappenbodens liegt, so daß in dieser Stellung eine im wesentlichen ebene und durchgehende Fläche gebildet ist.

Ein Vorteil derartiger Verschlüsse besteht darin, daß diese in allen ihren Teilen, also auch in den relativ zueinander beweglichen Teilen, einstückig, z.B. auf dem Wege des Spritzgießens hergestellt werden können. Die Herstellung erfolgt dabei in einer der Ausgießstellung der Tülle entsprechenden Stellung. Das bedeutet, daß in der gegenüber der Fertigungsstellung verschwenkten Verschlußstellung der Ausgießtülle in dem Material erhebliche Federungskräfte gespeichert sind, welche bestrebt sind, die Ausgießtülle wieder in Richtung auf ihre Offenstellung zu bewegen. Es ist daher wichtig, daß die Ausgießtülle in der Verschlußstellung mit ausreichender Kraft gegenüber den federnden Rückstellungskräften am Verschlußkappenkörper verriegelt ist.

Schnappartige Verriegelungsmöglichkeiten einer Ausgießeinrichtung sind daher auch bei anderen bekannten Verschlüssen bereits bekannt. So zeigt die europ. Veröffentlichungsschrift 51 528 im Kappenboden einen radial verlaufenden Kanal, in den sich die Ausgießtülle in der Verschlußstellung legt, die ein oberes Abdeckelement aufweist, das mit seinem vorderen Ende schnappartig unter entsprechende seitlich vorspringende Riegelabschnitte des Kanals greift. Die DE-OS 3 104 561 zeigt eine Ausgießtülle, die in der Verschlußstellung mit ihrem offenen Mündungsende schnappartig über einen nach innen vorspringenden Ansatz der Umfangswand des Verschlußkörpers eingreift. Auch bei zweiteiligen Verschlüssen, bei denen die Ausgießtülle als gesonderter Teil ausgebildet und in dem Verschlußkörper schwenkbar gelagert ist, sind entsprechende Verriegelungsmaßnahmen bekannt. So zeigt die US-PS 3 718 239 z.B. in der Oberseite des Kappenkörpers eine Aufnahme, in der die Tülle in der Verschlußstellung zu liegen kommt. Innerhalb der Aufnahme einerseits und an entsprechenden Stellen der Ausgießtülle sind miteinander zusammenwirkende Riegelelemente vorgesehen, die bei Erreichen der Verschlußstellung schnappartig ineinandergreifen.

Ausgehend von einem Verschluß mit den Merkmalen des Oberbegriffs des Anspruchs 1 ist es Aufgabe der Erfindung, einerseits die Beibehaltung einer sicheren Verriegelung der Ausgießtülle in der Verschlußstellung zu gewährleisten, aber andererseits die Herstellung zu erleichtern, indem weniger enge Herstellungstoleranzen bei der Ausformung der miteinander schnappartig zusammenwirkenden Teile erforderlich sind, wobei die beim Einschwenken der Ausgießtülle in die Verschlußstellung auftretenden Spannungen und Widerstände möglichst klein bleiben sollen.

Diese Aufgabe wird durch die Maßnahmen der Lehre des Anspruchs 1 gelöst.

Ein wesentliches Merkmal dieser Lösung ist die zum Kappenboden parallele, gegenüber diesem versenkt angeordnete, starre Wand, welche die Kappenumfangswand und eine dazu konzentrische, vom Kappenboden über die Wand hinaus nach innen vorspringende und den äußeren Umfangsrand des membranartigen Wandabschnittes festlegende Hülse starr miteinander verbindet. Aufgrund dieser Ausbildung kann die Membran im Bereich ihres festgelegten Randes eine große Umfangslänge aufweisen. Die dadurch großflächig ausfallende Membran weist einen wesentlich verringerten Widerstand gegenüber der Bewegung der Ausgießtülle aus der Ausgießstellung in die Verschlußstellung auf. Die für den Schließvorgang aufzubringenden Gesamtkräfte werden dadurch entsprechend verringert.

Die versenkt angeordnete starre Wand ermöglicht aber femer die Ausbildung der Riegelelemente mit einer relativ großen Flexibilität, da die zugehörigen Stege in Richtung der Achse des Verschlusses über eine relativ große Ausdehnung frei vorspringen können. Dennoch gewährleisten diese Stege aufgrund ihrer großen Längenausdehnung eine sichere Verriegelung der Ausgießtülle gegenüber den elastischen Rückstellungskräften. Dies erleichtert nicht nur das elastische Einrasten bei wesentlich verringertem Kraftaufwand, sondern ermöglicht auch die Zulassung von erheblichen Toleranzen bei der Herstellung der miteinander zusammenwirkenden Riegelelemente. Bei alledem wird auch durch die neue Ausbildung gewährleistet, daß in der Verschlußstellung die Abdeckung der Ausgießtülle mit der Außenfläche des Kappenbodens bündig abschließt.

Man erhält so einen leicht zu handhabenden Verschluß, der auch bei langem Gebrauch keine Ermüdungsschäden zeigt und der leicht handhabbar und bedienbar ist.

Eine die Handhabung begünstigende und eine sichere Verriegelung gewährleistende Ausbildung des Verschlusses nach Anspruch 1 ergibt sich besonders bei den Ausbildungen gemäß der Lehre der Ansprüche 2 und 3.

Die Erfindung wird nachfolgend anhand schematischer Zeichnungen an einem Ausführungsbeispiel näher erläutert.

Es zeigen:
Figur 1 einen Schnitt entlang der Schnittlinie I-I der Figur 2 und
Figur 2 einen Schnitt entlang der Schnittlinie 11-11 der Figur 1.

Gemäß dem Ausführungsbeispiel weist der Verschluß 1 einen zylindrischen Verschlußkappenkörper 2 mit ebenem Kappenboden 3 auf. In Bezug auf das verwendete Kunststoffmaterial ist die Wanddicke des Kappenkörpers so gewählt, daß er relativ starr ist. Der Kappenkörper weist eine etwa rechteckförmige Vertiefung 22 auf, die nach unten durch eine zum Kappenboden 3 etwa parallele Wand 30 und zum Umfang hin durch eine entlang einer Sehne des Kappenumrisses verlaufende Wand 19 abgeschlossen ist. An der Stelle der Wand 19 ist der Kappenkörper zurückgenommen, um eine Griffmulde zum Öffnen des Verschlusses zu bilden. Im vorbestimmten Abstand von der entlang der Sehne angeordneten Wand 19 ragt eine dazu parallele gerade Wand 16 vom Kappenboden 3 nach unten. Im dargestellten Beispiel weisen die beiden Wände 16 und 19 einen gegenseitigen Abstand auf, der gleich oder etwas größer ist als der Radius des Kappenkörpers 2. Ferner ist zur Außenwand 2 des Kappenkörpers konzentrisch eine innere, vom Kappenboden 3 nach innen vorspringende Hülse 8 vorgesehen, die im Bereich der Ausnehmung 22 über die Wand 30 mit der Umfangswand 2 des Kappenkörpers verbunden ist.

Im dem Bereich, entlang dem die Innenwand 16 mit dem Kappenkörper 3 verbunden ist, ist über eine Gelenklinie 12, die durch eine Materialschwächung gebildet ist, ein Deckel 10 an dem Kappenboden 3 einstückig angelenkt, der in der Offenstellung in Fig. 1 gezeigt ist und der in der Verschlußstellung nach Fig. 2 die Vertiefung 22 der Kappe nach oben abdeckt. Der Deckel 10 weist ein freies Ende 11 auf, das in der Schließstellung nach Fig. 2 die Griffmulde am äußeren Umfang der Kappe überragt und so leicht mit den Fingern erfaßt werden kann.

An der Umfangsseite des Deckels 10 ist einstückig eine langgestreckte Ausgießtülle 14 angeformt, deren Ausgießende 18 nach Verschwenken entsprechend dem Pfeil 17 in die Schließstellung mit der Wand 19 zusammenwirkt, während ihr inneres Ende eine angeformte Dichtungsmanschette 15 aufweist, die sich in der Schließstellung unter Vorspannung gegen die Wand 16 legt, so daß in der Verschlußstellung beide Enden der Ausgießtülle 14 zumindestens abgedeckt und das innere Ende zugleich abdichtend verschlossen ist.

Die Ausgießtülle 14 ist über den Deckelteil 10 mit dem Kappenboden 3 abdichtend und gelenkig verbunden. Im übrigen steht das innere Ende der Ausgießtülle 14 mit dem Kappenkörper abdichtend aber beweglich über eine flexibel ausbiegbare Membran 4 in Verbindung. Diese ist mit den Kappenteilen einstückig ausgebildet und von gegenüber den anderen Teilen vergleichsweise geringer Dicke. In der Ebene des Kappenbodens 3 ist die Membran fest mit dem unteren Ende der Ausgießtülle 14 verbunden, wie dies bei 13 angedeutet ist. Außerdem ist der flexible Wandabschnitt 4 mit der Innenfläche der Hülse 8 entlang einer Ebene fest verbunden, die bei 5 angedeutet ist. Der mittlere Bereich des flexiblen Wandabschnittes 4 ist in der in Figur 1 dargestellten Offenstellung konvex nach außen ausgewölbt, wie durch die dick ausgezeichnete Linie 6 angedeutet ist. Wird die Ausgießtülle in der Verschlußstellung bewegt springt dagegen der Wandabschnitt 4 um und gelangt in die gestrichelt dargestellte konkav nach innen gewölbte Stellung 6a, wie sie in Fig. 1 gestrichelt dargestellt ist. Überbeanspruchungen des flexiblen Wandabschnittes werden durch seine relativ große Flächenausdehnung vermieden, die dadurch erreicht wird, daß die Hülse 8 weit in das Innere der Kappe hineinspringt und der flexible Wandabschnitt 4 bis an das untere ende der Hülse 8 reicht.

Zur Verriegelung der Ausgießtülle 14, die von beliebigem Querschnitt ausgebildet sein kann, weist diese an ihren Seiten langgestreckte Riegelabschnitte auf. Diese sind in dem bevorzugten dargestellten Ausführungsbeispiel als langgestreckte Leisten 20, 27 vorgesehen die sich entlang von diametral gegenüberliegenden Mantellinien der Ausgießtülle 14 erstrecken. Jeder Steg weist eine in der diametralen Ebene liegende in der Verschlußstellung nach oben weisende Verriegelungsfläche 20 und eine nach unten weisende abgeschrägte Auflauffläche 27 auf.

Ferner sind aus der Zwischenwand 30 nach oben ragende Stege 21 bis 24 in einem dem gegenseitigen Abstand der Flächen 20 entsprechenden Abstand vorgesehen. Diese ragen von der Wand 30 nach oben in Richtung auf den Kappenboden 3. An ihren oberen freien Kanten weisen sie in Richtung auf die Ausgießtülle 14 nach innen vorspringende Abbiegungen oder Wülste 23, 25 auf, die so angeordnet sind, daß sie in der Verschlußstellung die Flächen 20 hintergreifen. Dadurch wird eine Verriegelung der Ausgießtülle in der Verschlußstellung erreicht, die eine Beibehaltung dieser Verschlußstellung auch gegenüer erheblichen elastischen Rückstellkräften oder gegen mechanische Einwirkungen auf den Griffabschnitt 11 des Deckels gewährleisten. Der Verriegelungseingriff erstreckt sich über eine merkliche Länge der Verschlußhülse 14, was den sicheren Halt begünstigt.

## Patentansprüche

1. Verschluß für Behälter zur Aufnahme von fließfähigem Füllgut, bestehend aus einem im wesentlichen starren Verschlußkappenkörper, der auf das Ende des Behälters fest abdichtend aufbringbar ist, und aus einer im wesentlichen starren Ausgießtülle, die auf einer Seite über eine Gelenklinie mit dem Kappenboden zwischen einer ausgeklappten Ausgießstellung und einer etwa in die Ebene des Kappenbodens eingeschwenkten Verschlußstellung schwenkbar und im übrigen über einen membranartig flexiblen Wandabschnitt abdichtend mit dem Verschlußkappenkörper verbunden ist, wobei in der Verschlußstellung die Ausgießtülle schnappartig in Riegeleingriff mit am Verschlußkappenkörper angeordneten Riegelelementen und zumindestens ein Ende der Ausgießtülle zur abdichtenden Anlage an eine Dichtfläche im Inneren des Verschlußkappenkörpers gelangen, dadurch gekennzeichnet, daß eine zum Kappenboden (3) etwa parallele, gegenüber diesem versenkt angeordnete, starre Wand (30) vorgesehen ist, welche die Kappenumfangswand (2) und eine dazu konzentrische, vom Kappenboden (3) über die Wand (30) hinaus nach innen vorspringende, den äußeren Umfangsrand des membranartigen Wandabschnittes (4) festlegende Hülse (8) verbindet, daß von der Wand (30) zwei in einem vorbestimmten gegenseitigen Abstand angeordnete, zur Längsrichtung der Ausgießtülle (14) in deren Verschlußstellung parallele und langgestreckte und flexible Stege (21, 24) in Richtung zur Ebene des Kappenbodens (3) frei vorspringen und an ihren oberen Enden jeweils einen in Richtung auf die Ausgießtülle (14) einwärts vorspringenden Wulst, eine Abbiegung oder dgl. Riegelverformung (23, 25) aufweisen, und daß die Ausgießtülle (14) an ihren sich diametral gegenüberliegenden Umfangsseiten langgestreckte Riegelabschnitte (20) zum schnappartigen Eingriff mit den Riegelverformungen (23, 25) aufweist.

2. Verschluß nach Anspruch 1, dadurch gekennzeichnet, daß jeder Riegelabschnitt (20, 27) eine radial vorspringende, entlang der Mantellinie der Ausgießtülle (14) langgestreckte Leiste mit einer in der Verschlußstellung nach oben weisenden Flanke (20), die etwa in einer radialen Ebene der Ausgießtülle (14) oder dazu parallel angeordnet und als Riegelfläche ausgebildet ist, und eine nach unten weisende Flanke (27) aufweist, die als schräge Auflauffläche für die Riegelverformung (23, 25) ausgebildet ist.

3. Verschluß noch Anspruch 1 oder 2, dadurch gekennzeichnet, daß jeder Steg (21, 24) von einem zur Länge der Ausgießtülle (14) und zu der Wand (30) etwa senkrechten Querwandbereich (19) ausgeht, der mit der Wand (30), dem Kappenboden (3) und dem Kappenkörper (2) starr verbunden ist und eine in der Verschlußstellung der Ausgießtülle (14) mit derem äußeren Ende zusammenwirkende Dichtfläche aufweist.

## Revendications

1. Une fermeture pour des récipients destinés à recevoir un produit liquide, comprenant un corps de bouchon essentiellement rigide qui peut être fixé à l'extrémité du récipients conteneur de façon étanche et un bec-verseur essentiellement rigide dont un côté est relié au fond de bouchon par un assemblage articulé, de sorte que le bec-verseur peut être mû d'une position dépliée ouverte à une position pliée fermée où il se trouve approximativement au même plan que le fond du bouchon, et dont le reste est relié au corps de bouchon de façon étanche par une paroi diaphragmatique flexible, le bec-verseur - lorsqu'il arrive en position fermée s'engageant avec un déclic dans les éléments de verrouillage disposés sur le corps de bouchon, position dans laquelle au moins un côté du bec-verseur entre en contact étanche avec une surface d'étanchéité prévue à l'intérieur du corps de bouchon, caractérisée en ce qu'une paroi rigide (30) est disposée à peu près parallèlement au fond de bouchon (3) et plus bas que ce dernier et qui relie la paroi circonférentielle (2) du bouchon à une douille (8) definis- sant le bord extérieur circonférentiel de la paroi diaphragmatique (4), ladite douille étant disposée de façon concentrique par rapport à la paroi de bouchon (2) et s'étendant depuis le fond de bouchon (3) au-delà de la paroi (30) vers l'intérieur, que deux longues ailettes (21, 24) flexibles, disposées à un écart prédéterminé entre elles et parallèlement à la direction longitudinale du bec-verseur (14) en position fermée, projettent librement depuis la paroi (30) en direction du plan du fond de bouchon (3) et qui, à leurs extrémités supérieures sont munies de bourrelets, de bords pliés ou d'autre élements de verrouillage (23, 25) projettant à l'intérieur vers le bec-verseur (14), et que le bec-verseur (14) a de longues sections de verrouillage (20) disposées sur des côtés circonférentiels diamétralement opposés, sections qui s'engagent avec un déclic dans les élements de verrouillage (23, 25).

2. Une fermeture selon la revendication 1, caractérisée en ce que chaque section de verrouillage (20, 27) comporte une nervure qui projette de façon radiale et s'étend tout au long de la génératrice du bec-verseur (14) et qui comporte un flanc (20) qui, en position fermée, pointe vers le haut, ledit flanc étant disposé dans un plan approximativement radial du bec-verseur (14), ou parallèlement à celui-ci, et servant de surface de verrouillage, ainsi qu'un flanc (27) qui pointe vers le bas et qui est conçu en tant que plan incliné sur lequel glissent les éléments de verrouillage (23, 25).

3. Une fermeture selon la revendication 1 ou 2, caractérisée en ce que chaque ailette (21, 24) part d'une section de paroi transversale (19) qui est approximativement perpendiculaire au long pan du bec-verseur (14) et à la paroi (30), ladite section de paroi transversale (19) étant reliée de façon rigide à la paroi (30), au fond de bouchon (3) et au corps de bouchon (2) et comportant une surface d'étanchéité qui agit avec l'extrémité du bec-verseur (14) en position fermée pour assurer une bonne étanchéité.

## Claims

1. A closure for receptacles intented to hold a flowable product, comprising a substantially rigid cap body which can be attached to the end of the receptacle in a tightly sealing manner and of a substantially rigid pouring spout, one side of which is connected to the cap end by means of a joint, so that the spout can be moved from a folded-up pouring position to a folded-down closed position in which it is approximately in the same plane as the cap end, and the remaining area of which is connected in a sealed manner to the cap body by a dai- phragm-type flexible wall, the pouring spout, when closed, snapping into a locked position with locking elements arranged on the cap body, in which position at least one end of the pouring spout gets in tight-sealing contact with a sealing face provided inside the cap body, characterized in that there is a rigid wall (30) which is arranged roughly parallel to, and at a lower level than, the cap end (3) and which connects the circumferential cap wall (2) with a sleeve (8) defining the outer circumferential edge of the diaphragm wall section (4), such sleeve being arranged concentrically relative to the cap wall (2) and projecting from the cap end (3) beyond the wall (30) into the interior, that two long and flexible webs (21, 24), arranged at a predetermined distance from one another and parallel to the longitudinal direction of the pouring spout (14) in its closed position, freely project from wall (30) in the direction of the plane of the cap end (3) and which, at their upper ends, have beads, bent edges or other shaped locking elements (23, 25) which project inwardly towards the pouring spout (14), and that the pouring spout (14) has long locking sections (20) at diametrically opposed circumferential sides which engage with the shaped locking elements (23, 25).

2. A closure to claim 1, characterized in that each locking section (20, 27) has a radially projecting strip which extends along the generatrix of the pouring spout (14) and is provided with a flank (20) pointing upward in closed position, such flank being disposed in an approximately radial plane of the pouring spout (14), or parallel to it, and acting as a sealing face, and a downward pointing flank (27) which is designed to form an oblique run-up face for the shaped locking elements (23, 25).

3. A closure to claim 1 or 2, characterized in that each web (21, 24) starts from a cross wall section (19) which is roughly perpendicular to the long side of the pouring spout (14) and to wall (30), such cross wall section (19) being rigidly connected with the wall (30), the cap end (3) and the cap body (2) and having a sealing face which acts with the outer end of the pouring spout (14) in closed position to form a seal.
